# EUROPÄISCHE PATENTSCHRIFT

(11) **EP 0 649 797 B1**
(45) Veröffentlichungstag und Bekanntmachung des Hinweises auf die Patenterteilung: **04.02.1998**
(21) Anmeldenummer: 94115708.3
(22) Anmeldetag: 06.10.1994
(51) Int. Cl.: B65D 85/10

(54) **Weichpackung für Zigaretten**
Soft cigarette package
Emballage souple pour cigarettes

(30) Priorität: 25.10.1993 DE 4336378
(43) Veröffentlichungstag der Anmeldung: 26.04.1995
(73) Patentinhaber: Focke & Co. (GmbH & Co.), 27283 Verden (DE)
(72) Erfinder: Focke, Heinz, D-27283 Verden (DE); Bretthauer, Hans-Jürgen, D-28201 Bremen (DE)
(74) Vertreter: Bolte, Erich, Dipl.-Ing.

(56) Entgegenhaltungen:
- DE-A- 2 712 482
- DE-A- 3 124 118
- DE-C- 857 600
- US-A- 3 301 468

## Beschreibung

Die Erfindung betrifft eine Weichbecherpackung für Zigaretten mit einem aus einem Zuschnitt aus faltbarem Verpackungsmaterial gebildeten becherförmigen Behälter zur Aufnahme einer Zigaretten-Gruppe, die aus dem oben offenen Behälter herausragt, wobei der becherförmige Behälter eine Vorderwand, eine Rückwand, Seitenwände und eine Bodenwand, die aus einem Randstreifen des Zuschnitts gebildet ist, aufweist sowie über mindestens eine örtliche Materialverstärkung verfügt.

Weichpackungen für Zigaretten sind vorwiegend als Weichbecherpackungen bekannt. Bei diesem Packungstyp ist eine Zigaretten-Gruppe in einen Innenzuschnitt aus Stanniol oder Papier vollständig eingehüllt. Ein so gebildeter Zigaretten-Block sitzt in dem oben offenen, becherförmigen Behälter. Dieser besteht üblicherweise aus Papier, kann aber auch aus ggf. mehrlagiger Folie gebildet sein.

Ein Nachteil derartiger Weichbecherpackungen ist die mangelnde Formstabilität. Vor allem nach Entnahme eines Teils der Zigaretten wird die äußere Gestalt der Weichbecherpackungen unansehnlich, da die formstabilisierende Wirkung durch den Packungsinhalt nicht mehr gegeben ist.

Eine derartige Weichbecherpackung ist aus der DE-A-3 124 118 bekannt. Die dort gezeigte Weichbecherpackung besteht aus einem oben offenen, becherförmigen Behälter, wobei der becherförmige Behälter im Bereich von Vorder-, Rück- und Seitenwänden eine örtliche Materialverstärkung aufweist. In einem oberen Bereich des becherförmigen Behälters ist die Weichbecherpackung demnach mit einer örtlichen Materialverstärkung versehen. Dies sorgt jedoch nicht für eine ausreichende Formstabilität der Weichbecherpackung.

Hiervon ausgehend liegt der Erfindung die Aufgabe zugrunde, Weichbecherpackungen für Zigaretten so auszubilden, daß sie bei Erhaltung des äußeren Erscheinungsbilds und der Funktionalität eine erhöhte Formfestigkeit aufweisen.

Zur Lösung dieser Aufgabe ist die erfindungsgemäße Weichbecherpackung dadurch gekennzeichnet, daß
a) sich eine Materialverstärkung mindestens über den gesamten Bereich der Bodenwand erstreckt,
b) die gesamte Bodenwand zur Bildung der Materialverstärkung mindestens zwei Lagen des Zuschnitts aufweist,
c) der gesamte zur Bildung der Bodenwand dienender Randstreifen aus mindestens zwei Lagen des Zuschnitts gebildet ist.

Hierdurch wird erreicht, daß die Weichbecherpackung eine gute Formstabilität aufweist. Auch nach Entnahme eines Teils der Zigaretten wird die äußere Gestalt der Weichbecherpackung nicht beeinträchtigt. Die Materialverstärkung kann sich auch über die Bodenwand hinaus erstrecken im Bereich angrenzender Packungswände.

Die Weichpackung bzw. der becherförmige Behälter kann nach einem weiteren Vorschlag der Erfindung in mehreren Bereichen durch doppel- bzw. mehrlagige Ausbildung des Zuschnitts mit Verstärkungen versehen sein, insbesondere im Bereich der Bodenwand einerseits und im Bereich eines oberen Randes andererseits.

Bei der Fertigung des Verpackungsmaterials wird erfindungsgemäß so vorgegangen, daß eine fortlaufende Materialbahn für die Zuschnitte mit einem durchgehenden Verstärkungsstreifen versehen wird, der insbesondere durch Umfalten oder durch Z-förmiges Falten der Materialbahn entsteht. Die Zuschnitte werden mit der fertigen Verstärkung von dieser Materialbahn abgetrennt.

Weitere Einzelheiten der Erfindung werden nachfolgend anhand von in den Zeichnungen dargestellten Ausführungsbeispielen näher erläutert. Es zeigt:
- Fig. 1: eine Weichbecherpackung für Zigaretten in perspektivischer Darstellung,
- Fig. 2: einen Vertikalschnitt durch die Weichbecherpackung gemäß Fig. 1,
- Fig. 3: den unteren, bodenseitigen Bereich der Weichbecherpackung im Vertikalschnitt, bei vergrößertem Maßstab,
- Fig. 4: eine Darstellung entsprechend Fig. 2 für eine andere Ausführungsform einer Weichbecherpackung,
- Fig. 5: eine Darstellung entsprechend Fig. 3 zum Ausführungsbeispiel der Fig. 4,
- Fig. 6: eine fortlaufende Materialbahn zum Ausführungsbeispiel gemäß Fig. 2 und 3,
- Fig. 7: einen Querschnitt durch die Materialbahn der Fig. 6,
- Fig. 8: eine Materialbahn zum Ausführungsbeispiel der Fig. 4 und 5,
- Fig. 9: einen Schnitt durch die Materialbahn gemäß Fig. 8.
- Fig. 10: einen Vertikalschnitt durch eine weitere Ausführungsform einer Weichpackung,
- Fig. 11: den oberen, stirnseitigen Bereich der Packung gemäß Fig. 10 in vergrößertem Maßstab,
- Fig. 12: eine analoge Darstellung des bodenseitigen Bereichs,
- Fig. 13: einen Abschnitt einer fortlaufenden Materialbahn für eine Verpackung gemäß Fig. 10,
- Fig. 14: einen Querschnitt durch die Materialbahn gemäß Fig. 13.

Die in den Zeichnungen dargestellten Ausführungsbeispiele von Weichpackungen für Zigaretten betreffen zwei hinsichtlich des Grundaufbaus unterschiedliche Typen. Die Ausführungsformen gemäß Fig. 1 bis Fig. 9 sind typische Weichbecherpackungen aus mehreren bzw. zwei Zuschnitten. Fig. 11 bis Fig. 14 zeigen Einzelheiten einer Weichpackung aus lediglich einem Zuschnitt des Verpackungsmaterials.

Eine typische Weichbecherpackung besteht aus einem äußeren, becherförmigen Behälter 10 und einer in einen Innenzuschnitt 11 eingehüllten Zigaretten-Gruppe 31 zur Bildung eines quaderförmigen Zigaretten-Blocks 12 als Packungsinhalt. Der Zigaretten-Block 12 ragt geringfügig oben, also an der offenen Seite, aus dem Behälter 10 heraus. In diesem Bereich ist üblicherweise eine Banderole 13 angebracht, die sich quer über eine Stirnwand 14 des Zigaretten-Blocks 12 bis in den Bereich einer angrenzenden Vorderwand 15 und Rückwand 16 des Behälters 10 erstreckt.

Der Innenzuschnitt 11 umgibt die Zigaretten-Gruppe 31 vollständig. Der Innenzuschnitt 11 ist so ausgebildet, daß die Stirnwand 14 des Zigaretten-Blocks 12 aus Faltlappen gebildet ist, und zwar als Kuvert-Faltung. Der Innenzuschnitt 11 besteht aus Papier oder Stanniol.

Der becherförmige Behälter 10 besteht aus einem einstückigen Becher-Zuschnitt. Dieser definiert die großflächige Vorderwand 15 und die entsprechende Rückwand 16, schmale, aufrechte Seitenwände 18, 19 und eine durch Faltung gebildete Bodenwand 20.

Zur Erhöhung der Formstabilität einer derartigen Weichbecherpackung sind im Bereich der Bodenwand 20 Materialverstärkungen vorgesehen. Diese bestehen bei den gezeigten Ausführungsbeispielen unmittelbar aus Teilen eines Becher-Zuschnitts 21, 22. Ein die Bodenwand 20 und ggf. angrenzende Bereiche bildender Teil der Becher-Zuschnitte 21, 22 ist zwei- oder mehrlagig ausgebildet, wodurch die erhöhte Steifigkeit des Materials gegeben ist.

Bei dem Ausführungsbeispiel gemäß Fig. 2 und Fig. 3 der Packungen ist eine Materialverstärkung lediglich im Bereich der Bodenwand 20 selbst gegeben. Alle die Bodenwand 20 bildenden Faltlappen, nämlich trapezförmige, einander teilweise überdeckende Längslappen 23 und 24 sowie an die schmalen Seitenwände 18, 19 anschließende Ecklappen 25, 26 bestehen aus zwei Lagen bzw. zwei Wandungen des Becher-Zuschnitts 21, insbesondere aus (dickerem) Papier. Die Bodenwand 20 hat dadurch eine deutlich höhere Steifigkeit als bei einlagiger Ausbildung.

Bei dem Ausführungsbeispiel gemäß Fig. 4 und Fig. 5 ist eine weitere Erhöhung der Formstabilität im Bereich der Bodenwand 20 durch doppellagige Ausbildung des Becher-Zuschnitts 22 auch im (unteren) Bereich von Vorderwand 15, Rückwand 16 sowie Seitenwänden 18 und 19 gegeben. Die Versteifung des Behälters 10 ist hier also dreidimensional ausgebildet.

Die becherförmigen Behälter 10 werden aus rechteckigen Becher-Zuschnitten 21, 22 gefertigt, die von einer fortlaufenden Materialbahn 27, 28 abtrennbar sind. Ein in Längsrichtung verlaufender Randstreifen 29, 30 der Materialbahn 27, 28 dient zur Herstellung der Bodenwand 20 der abgetrennten Becher-Zuschnitte 21, 22. Die Materialverstärkung wird bereits an der Materialbahn 27, 28 hergestellt. Diese hat zu diesem Zweck eine größere Ausgangsbreite als die der Becher-Zuschnitte 21, 22. Der in Längsrichtung der Materialbahn 27, 28 verlaufende Randstreifen 29, 30 wird umgefaltet bis zur Anlage an der Innenseite der Materialbahn. Der von der so ausgebildeten Materialbahn 27, 28 abgetrente Becher-Zuschnitt 21, 22 ist unmittelbar für den Faltprozeß vorbereitet.

Die Materialverstärkung, nämlich der Randstreifen 29, 30, kann durch vorzugsweise vollflächige Klebung mit dem übrigen Teil des Becher-Zuschnitts 21, 22 verbunden sein. Dadurch ergibt sich eine zusätzliche Steifigkeit. Bei mehrschichtigen Folien für die Herstellung des becherförmigen Behälters 10 kann der Randstreifen 29, 30 auch durch thermisches Siegeln einer Kunststoffschicht fixiert sein.

Bei dem Ausführungsbeispiel gemäß Fig. 6 und 7 entspricht der Randstreifen 29 hinsichtlich der Breite einem Streifen der Materialbahn 27 für die Herstellung der Bodenwand 20. Bei dem Ausführungsbeispiel gemäß Fig. 8 und 9 geht es um die Fertigung von Becher-Zuschnitten 21, 22 für eine Verpackung gemäß Fig. 4 und 5. Der Randstreifen 30 hat hier eine größere Breite und erstreckt sich in den Bereich der angrenzenden aufrechten Packungswandungen unter Bildung eines Verstärkungsstreifens 32 im Bereich derselben.

Für eine weitere Erhöhung der Formstabilität der Verpackung im Bereich der Bodenwand kann zusätzlich auch der Innenzuschnitt 11 im Bereich der Bodenwand 20 doppel- oder mehrlagig ausgebildet sein.

Das Ausführungsbeispiel gemäß Fig. 11 bis Fig. 14 zeigt Einzelheiten einer modifizierten Weichbecherpackung aus einem einzigen Zuschnitt 17 aus Papier, Folie oder anderem dünnen Verpackungsmaterial. Die Bodenwand 20 dieser Verpackung ist in gleicher Weise ausgebildet wie die des Ausführungsbeispiels der Fig. 4 und Fig. 5. Der Randstreifen 30 des Zuschnitts 17 ist im Bereich der Bodenwand 20 so dimensioniert, daß sich Verstärkungsstreifen als Randbereiche des Randstreifens 30 an der Innenseite von Vorderwand 15, Rückwand 16 und Seitenwänden 18, 19 erstrecken.

Ein oberer, stirnseitiger Bereich des Zuschnitts 17 ist bei diesem Beispiel ebenfalls mit einer ringsherumlaufenden Verstärkung 33 versehen. Diese ist hier durch mehrlagige Ausbildung des Zuschnitts 17, nämlich durch eine Z-förmige Faltung - Z-Faltung 34 - erzeugt. Faltschenkel der Z-Faltung 34 liegen an der Innenseite des Zuschnitts 17. Dadurch wird eine ringsherumlaufende, obere, außenliegende Faltkante 35 geschaffen. An einem inneren Faltschenkel 36 der Z-faltung 34 schließen im Bereich der Stirnwand 14 liegende Faltlappen 37, 38 an. Der Faltschenkel 34 ragt geringfügig über die Faltkante 35 hinweg. Es entsteht dadurch ein außen freiliegender Sichtstreifen 39 des Faltschenkels 36. Der Sichtstreifen 39 sowie die anschließenden Faltlappen 37, 38 sind zweckmäßigerweise farblich bzw. hinsichtlich anderer Qberflächengestaltungen von dem Zuschnitt 17 im übrigen abgesetzt. Insbesondere können Sichtstreifen 39 und Faltlappen 37, 38 silberfarben gestaltet sein, so daß der Eindruck entsteht, die Zigarettengruppe 31 sei durch einen separaten Innenzuschnitt umhüllt, wie bei den Ausführungsbeispielen gemäß Fig. 1 bis Fig. 9.

Eine Materialbahn 40 zum Herstellen von Zuschnitten 17 für Verpackungen gemäß Fig. 10 weist zwei in Längsrichtung der Materialbahn 40 verlaufende streifenförmige Materialverstärkungen auf, nämlich Faltungen. Es handelt sich dabei zum einen um den Randstreifen 30 und zum anderen um die fertige, durchlaufende Z-Faltung 34.

Die Gestaltung der Verpackung mit einer Verstärkung am oberen stirnseitigen Rand des Behälters 10, insbesondere durch Z-Faltung 34, kann auch bei Ausführungen gemäß Fig. 1 bis 9 zur Anwendung kommen, also mit einer zusätzlichen Innenumhüllung aus einem Innenzuschnitt 11.

## Patentansprüche

1. Weichbecherpackung für Zigaretten mit einem aus einem Zuschnitt (17, 21, 22) aus faltbarem Verpackungsmaterial gebildeten becherförmigen Behälter (10) zur Aufnahme einer Zigaretten-Gruppe (31), die aus dem oben offenen Behälter (10) herausragt, wobei der becherförmige Behälter (10) eine Vorderwand (15), eine Rückwand (16), Seitenwände (18, 19) und eine Bodenwand (20), die aus einem Randstreifen des Zuchnitts gebildet ist, aufweist sowie über mindestens eine örtliche Materialverstärkung verfügt, **dadurch gekennzeichnet**, daß
a) sich eine Materialverstärkung mindestens über den gesamten Bereich der Bodenwand (20) erstreckt,
b) die gesamte Bodenwand (20) zur Bildung der Materialverstärkung mindestens zwei Lagen des Zuschnitts (17, 21, 22) aufweist,
c) der gesamte zur Bildung der Bodenwand (20) dienender Randstreifen (29, 30) aus mindestens zwei Lagen des Zuschnitts (17, 21, 22) gebildet ist.

2. Weichbecherpackung nach Anspruch 1, **dadurch gekennzeichnet**, daß Faltlappen der Bodenwand (20), nämlich Längslappen (23, 24) und Ecklappen (25, 26), durch Umfalten des Verpackungsmaterials im Bereich des Randstreifens (29) zwei Lagen des Zuschnitts aufweisen.

3. Weichbecherpackung nach Anspruch 1, **dadurch gekennzeichnet**, daß sich die Materialverstärkung bis in den Bereich der Vorderwand (15), der Rückwand (16) sowie der Seitenwände (18, 19) des becherförmigen Behälters (10) erstreckt, und daß der durch Umfalten gebildete mehrlagige Randstreifen (30) eine Breite aufweist, die größer ist als die Breite der Faltlappen der Bodenwand (20).

4. Weichbecherpackung nach Anspruch 1, **dadurch gekennzeichnet**, daß die durch Umfalten des Verpackungsmaterials gebildeten Lagen der Materialverstärkung durch vollflächige Klebung oder durch vollflächiges Siegeln miteinander verbunden sind.

5. Weichbecherpackung nach Anspruch 3, **dadurch gekennzeichnet**, daß der becherförmige Behälter (10) in einem Bereich oberhalb der Bodenwand (20), nämlich an einem oberen, einer Stirnwand (14) zugekehrten Randbereich eine weitere Materialverstärkung aufweist, und daß die weitere Materialverstärkung durch Z-förmige Faltung (34) des Verpackungsmaterials mehrere Lagen des Zuschnitts (17) aufweist.

6. Weichbecherpackung nach Anspruch 5, **dadurch gekennzeichnet**, daß die Stirnwand (14) einstückig ausgebildet ist, derart, daß Faltlappen (37, 38) der Stirnwand (14) mit einem inneren Faltschenkel (36) der Z-Faltung (34) einstückig verbunden sind.

## Claims

1. Soft-carton pack for cigarettes, having a carton-like container (10) which is formed from a blank (17, 21, 22) made of foldable packaging material and is intended for receiving a cigarette group (31), which projects out of the container (10), which is open at the top, the carton-like container (10) having a front wall (15), a rear wall (16), side walls (18, 19) and a base wall (20), which is formed from a border strip of the blank, and also having at least one local material reinforcement,
characterized in that
a) a material reinforcement extends at least over the entire region of the base wall (20),
b) for the purpose of forming the material reinforcement, the entire base wall (20) has at least two layers of the blank (17, 21, 22),
c) the entire border strip (29, 30) which is used for forming the base wall (20) is formed from at least two layers of the blank (17, 21, 22).

2. Soft-carton pack according to Claim 1, characterized in that, by virtue of the packaging material being folded over in the region of the border strip (29), folding tabs of the base wall (20), namely longitudinal tabs (23, 24) and corner tabs (25, 26), have two layers of the blank.

3. Soft-carton pack according to Claim 1, characterized in that the material reinforcement extends into the region of the front wall (15), of the rear wall (16) and of the side walls (18, 19) of the carton-like container (10), and in that the multi-layered border strip (30), which is formed by virtue of being folded over, is of a width which is greater than the width of the folding tabs of the base wall (20).

4. Soft-carton pack according to Claim 1, characterized in that the layers of the material reinforcement, which are formed by virtue of the packaging material being folded over, are connected to one another by adhesive bonding over the entire surface area or by sealing over the entire surface area.

5. Soft-carton pack according to Claim 3, characterized in that in a region above the base wall (20), namely on a top border region which is directed towards an end wall (14), the carton-like container (10) has a further material reinforcement, and in that, by virtue of Z-shaped folding (34) of the packaging material, the further material reinforcement has a plurality of layers of the blank (17).

6. Soft-carton pack according to Claim 5, characterized in that the end wall (14) is designed integrally, such that folding tabs (37, 38) of the end wall (14) are connected integrally to an inner folding layer (36) of the Z-fold (34).

## Revendications

1. Paquet à godet souple pour cigarettes comportant un récipient en forme de godet (10) formé à partir d'un flan (17, 21, 22) en matériau d'emballage pliable et destiné à recevoir un groupe de cigarettes (31) faisant saillie du récipient (10) ouvert, ce récipient en forme de godet (10) présentant une paroi avant (15), une paroi arrière (16), des parois latérales (18, 19) et une paroi de fond (20) qui est formée d'une bande de bord du flan, et étant pourvu d'au moins un renforcement local de matière, caractérisé par le fait que
a) un renforcement de matière s'étend au moins sur toute la zone de la paroi de fond (20),
b) le paroi de fond (20) entière présente pour la formation du renforcement de matière au moins deux couches du flan (17, 21, 22),
c) la bande de bord (29, 30) servant à la formation de la paroi de fond (20) est formée entièrement d'au moins deux couches du flan (17, 21, 22).

2. Paquet à godet souple selon la revendication 1, caractérisé par le fait que des pattes rabats de la paroi de fond (20), à savoir des pattes longitudinales (23, 24) et des pattes de coin (25, 26), présentent deux couches du flan par repliage du matériau d'emballage dans la zone de la bande de bord (29).

3. Paquet à godet souple selon la revendication 1, caractérisé par le fait que le renforcement de matière s'étend jusque dans la zone de la paroi avant (15), de la paroi arrière (16) et des parois latérales (18, 19) du récipient en forme de godet (10), et que la bande de bord à plusieurs couches formée par repliage (30) est de plus grande largeur que les pattes rabats de la paroi de fond (20).

4. Paquet à godet souple selon la revendication 1, caractérisé par le fait que les couches du renforcement de matière formées par repliage du matériau d'emballage sont assemblées par collage ou soudage sur toute leur surface.

5. Paquet à godet souple selon la revendication 3, caractérisé par le fait que le récipient en forme de godet (10) présente un autre renforcement de matière dans une zone située au-dessus de la paroi de fond (20), à savoir dans une zone de bord supérieure dirigée vers une paroi frontale (14), et que cet autre renforcement de matière présente par pliage en Z (34) du matériau d'emballage plusieurs couches du flan (17).

6. Paquet à godet souple selon la revendication 5, caractérisé par le fait que la paroi frontale (14) est formée d'une seule pièce, de façon telle que des pattes rabats (37, 38) de la paroi frontale (14) soient jointes pour former une seule pièce avec une branche intérieure (36) du pliage en Z (34).
